# EUROPÄISCHE PATENTSCHRIFT

(11) **EP 0 836 820 B1**
(45) Veröffentlichungstag und Bekanntmachung des Hinweises auf die Patenterteilung: **18.06.2003**
(21) Anmeldenummer: 97116133.6
(22) Anmeldetag: 17.09.1997
(51) Int. Cl.: A47C 7/38

(54) **Sitzmöbel mit Polster-Rückenlehne und höhenverstellbarem Nackenkissen**
Sitting furniture with upholstered backrest and height-adjustable neck-support
Meuble d'assise avec dossier rembourré et support de cou réglable en hauteur

(30) Priorität: 17.10.1996 DE 19642782
(43) Veröffentlichungstag der Anmeldung: 22.04.1998
(73) Patentinhaber: Opti Patent-, Forschungs- und Fabrikations-AG, 8750 Riedern-Allmeind (CH)
(72) Erfinder: Kirsch, Wolfgang, 26131 Oldenburg (DE)
(74) Vertreter: Masch, Karl Gerhard, Dr.

(56) Entgegenhaltungen:
- EP-A- 0 611 536
- US-A- 5 281 093

## Beschreibung

Die Erfindung betrifft ein Sitzmöbel gemäß dem Oberbegriff des Anspruchs 1, vgl. EP-A-0 611 536. Derartige Sitzmöbel sind in verschiedenen Ausführungsformen bekannt. Sie werden im Wohnbereich, im Bürobereich, in Fahrzeugen und Flugzeugen eingesetzt. Die Bezeichnung Sitzmöbel umfaßt im Rahmen der Erfindung Sessel, aber auch Sitzbänke und Sofas.

Die Erfindung liegt die Aufgabe zugrunde, ein Sitzmöbel der genannten Art so auszubilden, dass einer seits die Reißverschlüsse praktisch unsichtbar sind, und dass das Nackenkissen in handhabungstechnischer Hinsicht aber allen Anforderungen genügt.

Die erfindungsgemäße Lösung dieser Aufgabe besteht in einem Sitzmöbel gemäß dem Patentanspruch.

Reißverschlüsse, die in Textilien und in Polstermöbel eingenäht werden, sind üblicherweise Reißverschlüsse, die nur einen Reißverschlußschieber aufweisen. Bei Betätigung des Reißverschlußschiebers in der einen Richtung wird der Reißverschluß geöffnet, bei Betätigung in der anderen Richtung wird der Reißverschluß geschlossen. Es mag in Sportkleidungsstücken auch Reißverschlüsse geben, die mit zwei Schiebern ausgerüstet sind, die gegenläufig betätigt werden. Die Erfindung nutzt die Tatsache, daß bei Reißverschlüssen, die in der vorstehend beschriebenen Art und Weise mit zwei Reißverschlußschiebern ausgerüstet sind, im Bereich zwischen den Reißverschlußgliedern ein Teilstück der Verschlußgliederreihen ungekuppelt bleibt. Im übrigen können die beiden Reißverschlußschieber an einem solchen Reißverschluß insbesondere auch synchron in der einen Richtung oder in der anderen Richtung bewegt werden, wobei sich zwischen den beiden Reißverschlußschiebern der Bereich mit nicht gekuppelten Verschlußgliedern gleichsam verschiebt. An sich würde bei einem Reißverschluß ein solcher Bereich mit ungekuppelten Verschlußgliedern stören. Im Rahmen der Erfindung stört dieser Bereich nicht, weil er nach der Lehre der Erfindung bei dem beschriebenen Anschluß der Nackenlehne an die Reißverschlußschieber von der Nackenlehne verdeckt wird. Oberhalb und unterhalb der Nackenlehne befindet sich nur der verschlossene Reißverschluß. Das Nackenkissen kann leicht aufundnieder bewegt und individuellen Bedürfnissen angepaßt werden. Andererseits kann der Lauf der Reißverschlußschieber auf den Reißverschlüssen so reibungsbelastet werden, daß ein unkontrolliertes Verschieben des Nackenkissens nicht auftreten kann. Insoweit wird mit Reißverschlußschiebern gearbeitet, die als freilaufende Schieber ausgebildet sind. Freilaufende Schieber sind solche, die keine Sperrelemente aufweisen. Erfindungsgemäß ist an ein solches Element das Nackenkissen angeschlossen, es kann also ohne weiteres aufundnieder bewegt werden. Die beiden Reißverschlüsse sind mit ihren Tragbändern unter der aus einer Lederbahn oder Textilbahn bestehenden Frontwand des Rückenlehnenpolsters angeordnet, während im Schlitz gleichsam die Schieber laufen. Die Kanten der Lederbahn oder der Textilbahn im Bereich des Schlitzes sind so angeordnet, daß sie die geschlossenen Verschlußgliederreihen verdecken. Die Nackenkissen sind lösbar mit den Reißverschlußschiebern verbunden.

Im folgenden wird die Erfindung anhand einer lediglich ein Ausführungsbeispiel darstellenden Zeichnung ausführlicher erläutert. Es zeigen in schematischer Darstellung
- Fig. 1: ein erfindungsgemäßes Sitzmöbel in der Seitenansicht.
- Fig. 2: eine Ansicht des Gegenstandes der Fig. 1 aus Richtung des Pfeiles A, ausschnittsweise,
- Fig. 3: in nochmals vergrößertem Maßstab Details aus dem Gegenstand der Fig. 2 mit nur angedeutetem Nackenkissen und
- Fig. 4: einen Schnitt in Richtung B-B durch den Gegenstand der Fig. 3 mit angedeutetem Nackenkissen.

Bei dem in den Figuren dargestellten Sitzmöbel 1 handelt es sich um einen Sessel mit Polster-Rückenlehne 2 sowie in Kopfhöhe des Benutzers sitzseitig vor der Polster-Rückenlehne 2 angeordnetem Nackenkissen 3. Das Nackenkissen 3 liegt mit seiner Kissenrückwand 4 gegen die Frontwand 5 des Rückenlehnenpolsters an. Betrachtet man vergleichend die Fig. 2 und 3, so erkennt man, daß die Frontwand 5 des Rückenlehnenpolsters in bezug auf das Sitzmöbel 1 vertikal verlaufend zwei Schlitze 6 aufweist, in die jeweils ein durchgehender Reißverschluß 7 eingenäht ist. Die beiden Reißverschlüsse 7 weisen jeweils zwei gegenläufige Reißverschlußschieber 8 bzw. 9 auf, deren unterer 8 in vertikaler Betätigungsrichtung nach unten den Reißverschluß 7 öffnet, deren oberer 9 in vertikaler Betätigungsrichtung nach unten den Reißverschluß 7 schließt, - und umgekehrt. Nimmt man die Fig. 4 hinzu, so erkennt man, daß an die insgesamt vier Reißverschlußschieber 8 bzw. 9 die Kissenrückwand 4 des Nackenkissens 3 angeschlossen ist. Das kann beispielsweise durch entsprechende Nähfäden 10 geschehen. Jedenfalls wird erreicht, daß bei vertikaler Krafteinwirkung auf das Nackenkissen 3 das Nackenkissen 3 gegenüber der Polster-Rückenlehne 2 verschiebbar ist. Insoweit wird auf die Doppelpfeile verwiesen, die in den Figuren diese Bewegungsrichtung andeuten. Die beiden Reißverschlüsse 7 sind mit ihren Tragbändern 11 unter der als Lederbahn oder Textilbahn ausgeführten Frontwand 5 des Rückenlehnenpolsters angeordnet, im Schlitz 6 selbst laufen die Reißverschlußschieber 8 bzw. 9. Dabei sind die Kanten der Schlitze 6 in bezug auf den Reißverschluß so angeordnet, daß sie die geschlossene Verschlußgliederreihe 12 abdecken. In der Fig. 3 erkennt man einen Bereich 13 zwischen den beiden Reißverschlußschiebern 8 bzw. 9. In diesem Bereich 13 sind die Verschlußglieder der Verschlußgliederreihen 12 nicht gekuppelt. Oberhalb bzw. unterhalb der Reißverschlußschieber 8 bzw. 9 sind sie gekuppelt. Der Abstand zwischen den beiden Reißverschluß-Schiebern 8 bzw. 9 kann größer oder kleiner gewählt werden, als es in der Fig. 3 dargestellt wurde. Insoweit ist also eine Anpassung an die Höhe des Nackenkissens 3 möglich. Die Reißverschlußschieber 8 bzw. 9 als freilaufende Schieber, ohne Sperreinrichtung ausgeführt. Das Nackenkissen 3 ist lösbar an die Schieber angeschlossen.

## Patentansprüche

1. Sitzmöbel (1) mit Polster-Rückenlehne (2) sowie in Kopfhöhe des Benutzers sitzseitig vor der Polster-Rückenlehne (2) angeordnetem Nackenkissen (3), wobei das Nackenkissen (3) mit seiner Kissenrückwand (4) gegen die Frontwand (5) des Rückenlehnenpolsters anliegt, wobei die Frontwand (5) des Rückenlehnenpolsters in Bezug auf das Sitzmöbel (1) vertikal verlaufend zwei in waagerechter Richtung beabstandete Schlitze (6) aufweist, in die jeweils ein durchgehender Reißverschluss (7) eingenäht ist, wobei die beiden Reißverschlüsse (7) jeweils zwei gegenläufige Reißverschlussschieber (8 bzw. 9) aufweisen, deren unterer (8) in vertikaler Betätigungsrichtung nach unten hin den Reißverschluss (7) öffnet und deren oberer (9) in vertikaler Betätigungsrichtung nach unten hin den Reißverschluss (7) schließt, - und umgekehrt, und wobei an die insgesamt vier Reißverschlussschieber (8 bzw. 9), die Kissenrückwand (4) angeschlossen ist, und zwar derart, dass bei vertikaler Krafteinwirkung das Nackenkissen (3) gegenüber der Polster-Rückenlehne in vertikaler Richtung verschiebbar und dadurch auf unterschiedliche Kopf- oder Nackenhöhe des Benutzers einstellbar ist, **dadurch gekennzeichnet, dass** die beiden Reißverschlüsse (7) mit ihren Tragbändern (11) derart unter der aus einer Lederbahn oder Textilbahn bestehenden Frontwand (5) des Rückenlehnenpolsters angeordnet sind, dass die Kanten der Lederbahn oder Textilbahn die geschlossenen Reißverschlussgliederreihen (12) verdecken und nur die in dem Schlitz (6) laufenden Reißverschlussschieber (8 bzw. 9) nach außen vorstehen, und dass die Reißverschlussschieber (8 bzw. 9) als freilaufende Schieber, frei von Sperreinrichtungen, ausgeführt sind sowie das Nackenkissen (3) lösbar mit den Reißverschlussschiebern (8 bzw. 9) verbunden ist.

## Claims

1. A piece of furniture in the form of a seat (1) with an upholstered backrest (2) and with a neck cushion (3) that is arranged on the upholstered backrest (2) at the elevation of the user's head, wherein the rear wall (4) of the neck cushion (3) adjoins the front wall (5) of the backrest upholstery, wherein the front wall (5) of the backrest upholstery contains two slots (6) that extend vertically referred to the seat (1) and are horizontally spaced apart from one another, wherein a continuous zipper (7) is respectively sewn into said slots, wherein the two zippers (7) respectively contain two zipper slides (8 and 9) that work in opposite directions, namely such that the lower zipper slide (8) opens the zipper (7) when it is actuated vertically downward and the upper zipper slide (9) closes the zipper (7) when it is actuated vertically downward and vice versa, and wherein the cushion rear wall (4) is connected to the four zipper slides (8 and 9) in such a way that the neck cushion (3) can be vertically displaced relative to the upholstered backrest and thusly adjusted to the different head or neck elevations of the users by exerting a vertical force upon the neck cushion,
**characterized by** the fact
that the two zippers (7) with their side bands (11) are arranged underneath the front wall (5) of the backrest upholstery which consists of a leather or a textile material strip in such a way that the edges of the leather or textile material strip cover the rows (12) of engaged zipper teeth and only the zipper slides (8 and 9) that can be displaced in the slots (6) protrude outward, by the fact that the zipper slides (8 and 9) are realized in the form of uninhibited zipper slides that do not contain any locking devices, and by the fact that the neck cushion (3) is detachably connected to the zipper slides (8 and 9).

## Revendications

1. Meuble d'assise (1) comportant un dossier rembourré (2) ainsi qu'un coussin pour la nuque (3) disposé du côté siège à hauteur de la tête de l'utilisateur devant le dossier rembourré (2), le coussin pour la nuque (3) étant en contact par sa paroi arrière de coussin (4) avec la paroi frontale (5) du rembourrage du dossier, la paroi frontale (5) du rembourrage du dossier présentant, dans une orientation verticale par rapport au meuble d'assise (1), deux fentes (6) écartées dans le sens horizontal, dans lesquelles est cousue respectivement une fermeture-éclair continue (7), les deux fermetures-éclairs (7) présentant respectivement deux tirettes de fermeture-éclair à sens inverse (8 ou 9), dont l'inférieure (8) ouvre vers le bas la fermeture éclair (7) dans le sens d'actionnement vertical et dont la supérieure (9) ferme vers le bas la fermeture-éclair (7) dans le sens d'actionnement vertical -et vice-versa, et la paroi arrière du coussin (4) étant raccordée aux quatre tirettes de fermeture-éclair au total (8 ou 9), et à savoir de manière à ce qu'en cas d'application verticale de force le coussin pour la nuque (3) soit déplaçable dans le sens vertical par rapport au dossier rembourré et ainsi réglable à des hauteurs de tête ou de nuque différentes de l'utilisateur,
**caractérisé en ce que**
les deux fermetures-éclairs (7) avec leurs bandes-support (11) sont disposées sous la paroi frontale (5) du rembourrage de dossier consistant en une bande de cuir ou une bande de textile de manière à ce que les bords de la bande de cuir ou de textile recouvrent les rangées d'éléments de fermeture-éclair (12) fermés et que seules les tirettes de fermeture-éclair (8 ou 9) circulant dans la fente (6) soient proéminentes vers l'extérieur, et que les tirettes de fermeture-éclair (8 ou 9) se présentent sous forme de tirettes coulissant librement sans dispositifs de blocage, et qu'ainsi le coussin pour la nuque (3) soit relié de manière détachable aux tirettes de fermeture-éclair (8 ou 9).
